# EUROPÄISCHE PATENTSCHRIFT

(11) **EP 1 020 373 B1**
(45) Veröffentlichungstag und Bekanntmachung des Hinweises auf die Patenterteilung: **24.11.2004**
(21) Anmeldenummer: 00100891.1
(22) Anmeldetag: 18.01.2000
(51) Int. Cl.: B65F 1/14, B65F 1/16

(54) **Rohrgestell für oben offene Behälter**
Tubular frame for open-topped receptacles
Cadre tubulaire pour récipient à ouverture supérieure

(30) Priorität: 18.01.1999 DE 19901680
(43) Veröffentlichungstag der Anmeldung: 19.07.2000
(73) Patentinhaber: HAMMERLIT GMBH, D-26789 Leer/Ostfriesland (DE)
(72) Erfinder: Connemann, Markus, Dr., 26789 Leer (DE)

(56) Entgegenhaltungen:
- DE-A- 2 245 207
- DE-U- 8 022 657
- GB-A- 978 585

## Beschreibung

Die Erfindung betrifft ein Rohrgestell für oben offene Behälter mit einem Klappdeckel, der im Oberbegriff des Patentanspruchs angegebenen Art.

Ein derartiges Rohrgestell ist in der deutschen Patentschrift 36 18 619 derselben Anmelderin dargestellt und beschrieben. Der Mechanismus zum Öffnen des Klappdeckels ist dabei so gestaltet, dass sich der Deckel über eine Totpunktlage bringen lässt und offen stehen bleibt, auch wenn der Fußhebel nicht mehr betätigt wird, sich jedoch anschließend durch erneutes Betätigen des Fußhebels schließen lässt. Das Gestell ist aus Rohren zusammengeschraubt oder geschweißt und weist einen vergleichsweise aufwendigen Betätigungsmechanismus für den Klappdeckel auf, der aus einem im Bodenbereich des Rohrgestells angelenkten Fußhebel, einer damit verbundenen waagerechten Zugstange, die an einem im hinteren Bodenbereich des Rohrgestells angelenkten Schwenkarm angreift und einer senkrecht nach oben zum Klappdeckel geführten Zugstange besteht.

Ein weiteres Rohrgestell für einen oben offenen Behälter ist in der deutschen Patentschrift 44 33 433 derselben Anmelderin dargestellt und beschrieben und weist ein an einer Rückseite des Rohrgestells zum Scharnier für den Klappdeckel beabstandet angeordnetes Schwenklager, mindestens eine zwischen dem Scharnier und dem Schwenklager angeordnete Schwenkstrebe, eine an dem Kragarm am Scharnier an einem beabstandet zur Scharnierachse liegenden Gelenkpunkt angreifende Zugstange, eine Gleitführung für die Zugstange am Schwenklager im Bereich der Anlenkung der Schwenkstrebe und einen an der Zugstange angreifenden, im Bodenbereich des Rohrgestells gelagerten Fußhebelbetätigungsmechanismus für den Klappdeckel auf. Bei diesem Rohrgestell ist im oberen Bereich ein Tragring zum Einhängen von Wäsche- oder Wertstoff- bzw. Abfallsäcke vorgesehen, aus dessen Bereich der Deckel beim Öffnen mit Hilfe der Schwenkstreben weggeschwenkt wird, um den Wäschesack oder dergleichen mit seinem oberen Rand um den Tragring umschlagen zu können, wodurch er sicher gehalten wird.

Auch bei diesem Rohrgestell ist der Betätigungsmechanismus für den Klappdeckel vergleichsweise kompliziert gestaltet. Des weiteren ragt bei beiden Rohrgestellen der Betätigungsmechanismus über den Schwenkarmbereich hinaus, so dass bei Betätigung eines berührend an einer Wand abgestellten Rohrgestells Beschädigungen eintreten können.

Weiterhin ist durch die DE 80 22 657 U eine fußbetätigte Öffnungsvorrichtung für einen Deckel eines Wäsche- oder Abfallbehälters bekannt, bei der der Fußhebel, die Betätigungsstange und der Deckel in loser Verbindung miteinander stehen. Eine Montage und Demontage des Deckels und des Fußhebels ist ohne Werkzeuge nicht möglich.

Dementsprechend liegt der Erfindung die Aufgabe zugrunde, einen vereinfachten Betätigungsmechanismus vorzuschlagen, der sich kostengünstig herstellen und einfach montieren lässt, ohne dass dafür eine besondere Geschicklichkeit und spezielle Werkzeuge erforderlich sind. Diese Aufgabe wird durch die im Patentanspruch 1 gekennzeichnete Erfindung gelöst.

Die einzelnen Elemente lassen sich erfingdungsgemäß einfach montieren, da sie aus wenigen Einzelteilen bestehen.

Vorteilhaft kann die Betätigungsstange vorzugsweise ein in den Fortsatz am Scharnierteil des Klappdeckels einrastbares, abgebogenes Ende aufweisen, so dass sich der Deckel leicht vom Lagerbock und von der Betätigungsstange lösen und auch wieder an diese ansetzen lässt.

Eine besonders einfache Einstellmöglichkeit für die Öffnungsbewegung des Klappdeckels ist hierbei gegeben, weil der Fußhebel am Ende seines Schenkels einen Lagerzapfen für ein Lager für die Betätigungsstange, die in das Lager höhenverstellbar einschraubbar ist, aufweist.

Wenn der Fußhebel zwei Schenkel aufweist, in deren mittleren Bereich ein Schlitz vorgesehen ist, lässt sich der Fußhebel in die Schwenkachse zwischen den parallelen Wangen des Unterteils einhängen und wird darin nach dem Zusammenfügen des Oberteils mit dem Unterteil sicher gehalten.

Vorzugsweise weist das Unterteil benachbart zu den Ausnehmungen Anschraubflansche mit Schraublöchem zum Befestigen am Oberteil auf.

Sowohl das Oberteil, und das Unterteil als auch der Fußhebel lassen sich jeweils einstückig und materialeinheitlich mit allen Einzelelementen aus Kunststoff, insbesondere im Spritzgussverfahren herstellen. Der Fußhebel, ggf. auch das Unterteil können dabei aus faserverstärktem Kunststoff bestehen, da sie durch die Betätigung des Klappdeckels verhältnismäßig stark beansprucht werden. Für das Oberteil kann auf eine Faserverstärkung verzichtet werden. Das Oberteil kann als Bodenteil für das Rohrgestell ausgebildet sein, das den gesamten Bodenbereich des Rohrgestells abdeckt.

Die Erfindung wird nachstehend anhand eines in der Zeichnung dargestellten Ausführungsbeispiels des näheren erläutert. In der Zeichnung zeigen:
- Figur 1: eine perspektivische Ansicht eines erfindungsgemäßen Rohrgestells,
- Figur 2: eine Detailansicht im Schnitt des Trägers mit dem darin gelagerten Fußhebel,
- Figur 3: eine Unteransicht des Oberteils des Trägers und
- Figur 4: eine Unteransicht des Unterteils des Trägers.

Das erfindungsgemäße Rohrgestell für oben offene Behälter, insbesondere Sammelbehälter, Wäschesäcke oder Wertstoff- oder Abfallsäcke weist einen bodennahen Rahmen 1 aus parallelen Seitenrohren 2 einem vorderen Querrohr 3 und einem hinteren Querrohr 5 auf. Die Seitenrohre 2 sind mit hinteren parallelen und etwa senkrechten Tragstreben 4 verschweißt, wobei das versteifende Querrohr 5 im Bereich der Verbindung mit den Seitenrohren 2 angeordnet ist. Ein weiteres Querrohr 6 ist etwa mittig im Raum 2 zwischen den Seitenrohren 2 eingeschweißt.

Das Rohrgestell ruht auf vier Laufrollen 7. Etwa im Bereich von schräg um etwa 45° nach vorne gerichteten Abbiegungen der Seitenrohre 4 ist ein weiteres Querrohr 8 eingeschweißt, das mittig eine senkrecht Stützstrebe 9 trägt. Die schräg nach vorne gerichteten Enden der Seitenrohre 4 sowie die Stützstrebe 9 sind mit einem rechteckigen Tragring 10 mit abgerundeten Ecken verschweißt oder verschraubt.

In diesen Tragring 10 läßt sich ein Sammelbehälter oder Wäschesack oder ein Wertstoff- bzw. Abfallsack einhängen, wobei ein Sack mit seinem oberen Rand um den Tragring 10 umgeschlagen wird, wodurch er sicher gehalten wird. Ebenso ist es möglich, auf den Rahmen 1 einen den Querschnitt des Tragrings 10 entsprechenden Behälter aufzustellen, wenn zum Sammeln von Wertstoffen oder dergleichen feste Behälter verwendet werden sollen.

Über den Tragring 10 bzw. einen eingehängten Sack oder den Sammelbehälter läßt sich ein Klappdeckel 11 klappen, dessen senkrecht nach unten gerichteter, umlaufender Rand 42 den Tragring 10 übergreift.

Der Klappdeckel 11 weist ein Scharnierteil 12 mit Scharnieraugen 13 und einem Fortsatz 23 auf. An der Stützstrebe 9 ist ein Lagerbock 15 mit seinem waagerechten Schenkel 41 mittels einer Schraubschelle 17 klemmend befestigt. Um ein Verdrehen des Lagerbocks 15 um die Stützstrebe 9 zu verhindern, ist an der Stützstrebe 9 wenigstens ein radial vorstehender Zapfen 26 befestigt, der in eine entsprechende Bohrung in der Schraubschelle 17 und/oder des waagerechten Schenkels 41 eingreift. Ein im wesentlichen senkrecht nach oben gerichteter Schenkel 43 des Lagerbocks 15 trägt eine Scharnierachse 16, auf die sich die Lageraugen 13 des Scharnierteils 12 des Klappdeckels 11 aufklipsen lassen. Eine Endwand 27 ragt so weit über die Scharnierachse 16 hinaus, daß die rückwärtige Kante des Klappdeckels 11 beim Aufklappen nicht mit einer Gebäudewandfläche in Berührung kommen kann, gegen die das Rohrgestell geschoben sein kann. Diese vorstehende Endfläche 27 wirkt somit als Wandschoner. In diese Endfläche 27 kann auch eine drehbare Kugel als Wandschoner integriert sein. Des weiteren ist es möglich, am Lagerbock 15 einen Halter 46 für eine über die Endfläche 27 hinausragende Abweisrolle 47 als Wandschoner vorzusehen.

Auch der Betätigungsmechanismus für den Klappdeckel 11 kann nicht mit einer senkrechten Wand in Berührung kommen, da eine Betätigungsstange 19 vom Scharnierteil 12 am Klappdeckel 11 zu einem Fußhebel 18 geführt ist und dabei eine Öffnung 38 im waagerechten Schenkel 41 durchdringt. Die Betätigungsstange 19 verläuft somit zwischen dem Tragring 10 und der vorstehenden Endfläche 27. Ein oberes, abgebogenes Ende 21 der Betätigungsstange 19 ist in ein Auge 24 an einem am Scharnierteil 12 befestigten Fortsatz 23 eingeklipst, während ein unteres Gewindeende der Betätigungsstange 19 in ein Stangenlager 40 eingeschraubt ist, das sich auf einen Zapfen 39 im Fußhebel 18 aufklipsen läßt. Mittels des Gewindes im Stangenlager 40 läßt sich die Länge der Betätigungsstange 19 und damit die Öffnungsstellung des Klappdeckels 11 einstellen.

Der Fußhebel 18 ist in einem Träger aus einem Oberteil 28 und einem Unterteil 29 in einer Schwenkachse 14 gelagert. Durch Fußbetätigung eines Pedals 45 an einem vorderen Schenkel 30 des Fußhebels 18 wird ein hinterer Schenkel 22 des Fußhebels 18 nach oben bewegt und verschiebt die Betätigungsstange 19 ebenfalls nach oben, wodurch der Klappdeckel 11 geöffnet wird. Ein Stopper 44 unter dem Pedal 45 verhindert ein Wegrollen des Rohrgestells durch die Pedalbetätigung.

Das Oberteil 28 übergreift mit abgebogenen Enden 33 das vordere Querrohr 3 und das hintere Querrohr 5. Auf der Unterseite des Oberteils 28 sind parallele Rippen 32 angeordnet, die zu den abgebogenen Enden 33 beabstandet und in der Mitte unterbrochen sind. Hierdurch sind Ausnehmungen 31 gebildet, die zur Aufnahme der Querrohre 3, 5, 6 dienen.

Das Unterteil 29 besteht aus parallelen Wangen 35, die an den Enden durch halbkreisförmige Ausnehmungen 36 verbunden sind. Ausgehend von diesen Ausnehmungen 36 sind Anschraubflansche 37 vorgesehen, die parallel zur Unterseite des Oberteils 28 verlaufen und an den Rippen 32 anliegen. Die Anschraubflansche 37 sind mit Schraubenlöchern 34 versehen, die mit entsprechenden Schraubenlöchern 34 im Oberteil 28 fluchten, so daß sich das Oberteil 28 und das Unterteil 29 in der in Fig. 1 und 2 dargestellten Art miteinander, die Rohre 3, 5, 6 umgreifend, fest verbinden lassen. Vor dem Verschrauben des Oberteils 28 und des Unterteils 29 wird der Fußhebel 18 mit einem etwa mittig angeordneten Schlitz 20 in die die Wangen 35 verbindende Schwenkachse 14 eingehängt, so daß zur Montage des aus dem Oberteil 28 und dem Unterteil 29 bestehenden Trägers für den Fußhebel 18 nur zwei oder drei Schrauben eingeschraubt werden müssen. Ein nach unten ragender Fortsatz 48 ist am Oberteil 28 im Bereich der Schwenkachse 14 angeordnet und stützt sich auf der Oberseite des in die Schwenkachse 14 eingehängten Fußhebels 18 ab, der sich somit nicht aushängen kann, in der Schwenkbewegung aber nicht behindert wird.

Der Klappdeckel 11 mit dem Scharnierteil 12 und dem Fortsatz 23, der Lagerbock 15, die Schraubschelle 17, der Fußhebel 18 und das Unterteil 19 können jeweils einstückig und materialeinheitlich aus einem ggf. faserverstärkten Kunststoff im Spritzgußverfahren hergestellt sein.

Während beim dargestellten Ausführungsbeispiel das Oberteil 28 nur einen schmalen Bereich des Rahmens 1 überdeckt, ist es gemäß einer anderen Ausführungsform auch möglich, das Oberteil 28 als rechteckiges Kunststoffteil zu gestalten, das den Rahmen 1 vollständig überdeckt, wodurch eine leicht zu reinigende Fläche am Rohrgestell geschaffen wird, was vorteilhaft ist, wenn beispielsweise nasse Wäsche oder nasse Abfälle gesammelt und transportiert werden, deren Inhalt, falls er aus dem Sack heraustropft, auf dieser Fläche aufgefangen wird.

## Patentansprüche

1. Rohrgestell für oben offene Behälter mit
- einem Tragring (10) zur Aufnahme von Wäsche-, Wertstoff- oder Abfallsäcken oder von festen Sammelbehältern,
- einem Klappdeckel (11),
- einem Scharnierteil (12) am Klappdeckel (11), einem an einer Rückseite des Gestells angeordneten Lagerbock (15) mit einer Scharnierachse (16)
- einer an einem Fortsatz (23) am Scharnierteil beabstandet zu der Scharnierachse angreifenden und den Klappdeckel (11) aufstoßenden Betätigungsstange (19) und
- einem an der Betätigungsstange (19) angreifenden, im Bodenbereich des Gestells gelagerten Fußhebel (18), **dadurch gekennzeichnet, dass** der Klappdeckel (11) und der Fußhebel (18) mit dem Gestell und die Betätigungsstange (19) mit dem Klappdeckel (11) und dem Fußhebel (18) mittels Steckschnappverbindungen verbindbar sind, dass der Fußhebel (18) in einem Träger aus, parallele Rohre (3, 5) des Gestells über- und untergreifenden und, zusammenfügbaren Oberteil (28) und Unterteil (29) auf einer Schwenkachse (14) gelagert ist und am Ende seines Schenkels (22) einen Lagerzapfen (39) aufweist, auf den die Betätigungsstange (19) mit einem Stangenlager aufklipsbar ist, und dass die Betätigungsstange (19) mit einem Gewindeende in ein Gewinde des Stangenlagers (40) einschraubbar ist, derart, dass die Länge der Betätigungsstange (19) und damit die Öffnungsstellung des Klappdeckels (11) einstellbar sind.

2. Rohrgestell nach Anspruch 1, **dadurch gekennzeichnet, dass** der Träger aus einem Oberteil (28), der mit abgebogenen Enden (33), wenigstens einer sich dazwischen erstreckenden Rippe (32) und mit Ausnehmungen (31) zwischen den abgebogenen Enden (33) und der wenigstens einen Rippe (32) zur Aufnahme der Querrohre (3, 5, 6) versehen ist, sowie einem Unterteil (29), der parallele Wangen (35) mit halbkreisförmigen Ausnehmungen (36) wenigstens an den Enden und im mittleren Bereich eine Schwenkachse (14) für den Fußhebel (18) aufweist, besteht.

3. Rohrgestell nach Anspruch 2, **dadurch gekennzeichnet, dass** der Fußhebel (18) aus zwei Schenkeln (22, 30) besteht, in deren mittleren Bereich ein Schlitz (20) zum Einhängen auf der Schwenkachse (14) angeordnet ist.

4. Rohrgestell nach Anspruch 3, **dadurch gekennzeichnet, dass** das Oberteil (28) im Bereich der Schwenkachse (14) einen nach unten ragenden, sich auf der Oberseite des Fußhebels (18) abstützenden Fortsatz (48) aufweist.

5. Rohrgestell nach Anspruch 2, 3 oder 4, **dadurch gekennzeichnet, dass** das Unterteil (29) benachbart zu den Ausnehmungen (36) Anschraubflansche (37) mit Schraublöchern (34) zum Befestigen am Oberteil (28) aufweist.

6. Rohrgestell nach einem der vorhergehenden Ansprüche, **dadurch gekennzeichnet, dass** der Klappdeckel (11) an dem Scharnierteil (12) auf die Scharnierachse (16) aufklipsbare Scharnieraugen (13) aufweist.

7. Rohrgestell nach einem der vorhergehenden Ansprüche, **dadurch gekennzeichnet, dass** die Betätigungsstange (19) ein in einen Fortsatz (23) an dem Scharnierteil (12) des Klappdeckels (11) einrastbares, abgebogenes Ende (21) aufweist.

8. Rohrgestell nach einem der Ansprüche 1 bis 7, **dadurch gekennzeichnet, dass** der Klappdeckel (11), der Lagerbock (15), das Oberteil (28) das Unterteil (29) und der Fußhebel (18) jeweils einstückig und materialeinheitlich aus Kunststoff hergestellt sind.

## Claims

1. Tubular frame for open-top receptacles comprising
- a supporting ring (10) for receiving laundry bags, reusable material bags or waste bags or rigid collecting receptacles,
- a hinged lid (11),
- a hinge part (12) on the hinged lid (11), a bearing block (15) disposed on a rear side of the frame and having a hinge pin (16)
- an actuating rod (19), which acts upon a projection (23) disposed on the hinge part at a distance from the hinge pin and pushes up the hinged lid (11), and
- a foot lever (18), which acts upon the actuating rod (19) and is mounted in the base region of the frame, **characterized in that** the hinged lid (11) and the foot lever (18) are connectable to the frame and the actuating rod (19) is connectable to the hinged lid (11) and the foot lever (18) by means of snap-fit connections, that the foot lever (18) is mounted on a pivoting axle (14) in a carrier comprising upper part (28) and lower part (29), which are joinable together and engage over and under parallel tubes (3, 5) of the frame, and at the end of its limb (22) has a bearing journal (39), onto which the actuating rod (19) is snap-fittable by means of a rod bearing, and that the actuating rod (19) can be screwed by means of a threaded end into a thread of the rod bearing (40) in such a way that the length of the actuating rod (19) and hence the opening position of the hinged lid (11) are adjustable.

2. Tubular frame according to claim 1, **characterized in that** the carrier comprises an upper part (28), which is provided with bent ends (33), at least one rib (32) extending therebetween and recesses (31) between the bent ends (33) and the at least one rib (32) for receiving the transverse tubes (3, 5, 6), as well as a lower part (29), which comprises parallel side pieces (35) with semicircular recesses (36) at least at the ends and in the middle region a pivoting axle (14) for the foot lever (18).

3. Tubular frame according to claim 2, **characterized in that** the foot lever (18) comprises two limbs (22, 30), in the middle region of which there is a slot (20) for hanging on the pivoting axle (14).

4. Tubular frame according to claim 3, **characterized in that** the upper part (28) in the region of the pivoting axle (14) has a downward projecting extension (48), which is supported on the top of the foot lever (18).

5. Tubular frame according to claim 2, 3 or 4, **characterized in that** adjacent to the recesses (36) the lower part (29) has screw-fastening flanges (37) with screw holes (34) for fastening to the upper part (28).

6. Tubular frame according to one of the preceding claims, **characterized in that** on the hinge part (12) the hinged lid (11) has gudgeons (13), which are snapfittable onto the hinge pin (16).

7. Tubular frame according to one of the preceding claims, **characterized in that** the actuating rod (19) has a bent end (21), which is latchable into a projection (23) on the hinge part (12) of the hinged lid (11).

8. Tubular frame according to one of claims 1 to 7, **characterized in that** the hinged lid (11), the bearing block (15), the upper part (28) the lower part (29) and the foot lever (18) are manufactured in each case integrally and, in terms of material, uniformly from plastics material.

## Revendications

1. Cadre tubulaire pour des récipients ouverts en haut avec
- une bague de support (10) pour la réception de sacs de linge, de matières précieuses ou de déchets ou de récipients de collecte solides,
- un couvercle rabattable (11),
- une pièce de charnière (12) au couvercle rabattable (11), un palier (15) disposé à un côté arrière du cadre avec un axe de charnière (16),
- une tige d'actionnement (19) s'appliquant à un prolongement (23) à la pièce de charnière à distance de l'axe de charnière et poussant le couvercle rabattable (11) en position d'ouverture et
- une pédale (18) s'appliquant à la tige d'actionnement (19), située dans la zone de fond du cadre, **caractérisé en ce que** le couvercle rabattable (11) et la pédale (18) peuvent être reliés au cadre et la tige d'actionnement (19) au couvercle rabattable (11) et à la pédale (18) au moyen d'assemblages à emboîtement et à encliquetage, **en ce que** la pédale (18) est logée dans un support constitué d'une partie supérieure (28) et d'une partie inférieure (29) pouvant être assemblées, et passant sur et sous des tubes parallèles (3, 5) du cadre, sur un axe de pivotement (14), et présente à l'extrémité de sa branche (22) un pivot (39) sur lequel la tige d'actionnement (19) peut être enclenchée avec un palier de tige, et **en ce que** la tige d'actionnement (19) peut être vissée avec une extrémité de filetage dans un taraudage du palier de tige (40) de telle sorte que la longueur de la tige d'actionnement (19) et donc la position d'ouverture du couvercle rabattable (11) sont réglables.

2. Cadre tubulaire selon la revendication 1, **caractérisé en ce que** le support est constitué d'une partie supérieure (28) qui est pourvue d'extrémités recourbées (33), d'au moins une nervure (32) s'étendant entre celles-ci et d'évidements (31) entre les extrémités recourbées (33) et au moins une rainure (32) pour la réception des tubes transversaux (3, 5, 6), ainsi que d'une partie inférieure (29) qui présente des joues parallèles (35) avec des évidements demi-circulaires (36) au moins aux extrémités et dans la zone médiane un axe de pivotement (14) pour la pédale (18).

3. Cadre tubulaire selon la revendication 2, **caractérisé en ce que** la pédale (18) est constituée de deux branches (22, 30) dans la zone médiane desquelles est ménagée une fente (20) pour l'accrochage sur l'axe de pivotement (14).

4. Cadre tubulaire selon la revendication 3, **caractérisé en ce que** la partie supérieure (28) présente dans la zone de l'axe de pivotement (14) un prolongement (48) faisant saillie vers le bas, s'appuyant sur le côté supérieur de la pédale (18).

5. Cadre tubulaire selon la revendication 2, 3 ou 4, **caractérisé en ce que** la partie inférieure (29) présente au voisinage des évidements (36) des brides de vissage (37) avec des trous de vissage (34) pour la fixation à la partie supérieure (28).

6. Cadre tubulaire selon l'une des revendications précédentes, **caractérisé en ce que** le couvercle rabattable (11) présente à la partie de charnière (12) des oeillets de charnière (13) pouvant être enclenchés sur l'axe de charnière (16).

7. Cadre tubulaire selon l'une des revendications précédentes, **caractérisé en ce que** la tige d'actionnement (19) présente une extrémité recourbée (21) apte à s'enclencher dans un prolongement (23) à la partie de charnière (12) du couvercle rabattable (11).

8. Cadre tubulaire selon l'une des revendications 1 à 7, **caractérisé en ce que** le couvercle rabattable (11), le palier (15), la partie supérieure (28), la partie inférieure (29) et la pédale (18) sont fabriqués à chaque fois en une pièce et en une unité de matériau, en matière synthétique.
